# EUROPÄISCHE PATENTANMELDUNG

(11) **EP 1 707 727 A2**
(43) Veröffentlichungstag der Anmeldung: **04.10.2006**
(21) Anmeldenummer: 06000855.4
(22) Anmeldetag: 16.01.2006
(51) Int. Cl.: E06B 1/62

(54) **Abdichtungsanordnung und Verfahren zum Herstellen einer Abdichtung**

(30) Priorität: 17.01.2005 DE 102005002177
(71) Anmelder: Lehrhuber, Konrad, 4981 Reichersberg (AT)
(72) Erfinder: Lehrhuber, Konrad, 4981 Reichersberg (AT)
(74) Vertreter: Konnerth, Dieter Hans

(57) **Zusammenfassung**

Die Erfindung betrifft eine Abdichtungsanordnung an einem an einer Gebäudewand 1 anbringbaren oder angebrachten Einbauteil 6, insbesondere einem Tür- oder Fensterrahmenteil, die eine dem Einbauteil 6 zugeordnete Profilleiste 9 bzw. 30 und einen abdichtenden Flachmaterialstreifen 10 bzw. 31 aufweist, der sich von der Profilleiste 9 bzw. 30 über zumindest eine Fuge 23 bzw. 43 zwischen der Profilleiste 9 bzw. 30 und dem Einbauteil 6 zu dem Einbauteil 6 erstreckt und an der Profilleiste 9 bzw. 30 und dem Einbauteil 6 abdichtend angeordnet ist.

## Beschreibung

Die Erfindung betrifft eine Abdichtungsanordnung, wie sie an einem Übergang eines in einer Leibung einer Gebäudewand angebrachten Fenster- oder Türrahmens zur Gebäudewand hergestellt wird, eine Profilleiste für eine derartige Abdichtungsanordnung sowie ein Verfahren zum Herstellen einer dafür geeigneten Abdichtungsanordnung.

Beim Einbau von Einbauteilen wie Fenster und Türen in Gebäudeaußenwände eines Baukörpers ergeben sich zwischen dem zur Befestigung vorgesehenen Rahmen des Einbauteils und einer Oberflächenschicht des Baukörpers eine oder mehrere Fugen. Die Oberflächenschicht des Baukörpers ist z. B. Naßputz auf Massivmauerwerk oder eine Spachtelschicht auf einer Dämmstoffschicht auf einem Wandbauteil oder eine Trockenbauplatte auf Ansetzmörtel auf einem Wandbauteil oder eine Fliese mit einer Spachtelschicht auf Naßputz bzw. einer Trockenbauplatte oder eine Blechverkleidung auf einem Wandbauteil. Ein Wandbauteil ist Massivmauerwerk oder eine sonstige Wandkonstruktion z. B. aus Holz oder Stahl, das die Funktion eines raumbegrenzenden Elements erfüllt. Dazu gehören auch die den Wandbauteilen zugeordneten Abschnitte von Decken und Böden, wenn diese als Befestigungsgrundlage für die horizontalen Anteile eines Einbauteils vorgesehen sind.

Bei großen Einbauteilen, insbesondere aus Kunststoff und Aluminium, bei dunkler Farbgestaltung und bei Einbauteilen an sonnenzugewandten Gebäudeseiten entstehen während der Nutzungsdauer des Gebäudes aufgrund unterschiedlichen Dehnungsverhaltens aneinander angrenzender Bauteile große Relativbewegungen bzw. Dehnungsbewegungen zwischen diesen Bauteilen. Ein 3m x 3m großes Kunststofffenster erzeugt bei entsprechender Farbe und Einbaulage vor allem im Eckbereich jahreszeitlich dreidimensionale Dehnungsbewegungen, die mehr als 3 oder 6 mm betragen können. Fensterbänder oder Verglasungen werden jedoch auch in Größenordnungen von 100 m² und mehr ausgeführt, so daß dementsprechend noch größere Dehnungsbewegungen auftreten können.

Werden zwischen dem Einbauteil und der Oberflächenschicht weitere Elemente wie z. B. Aluminiumschalen bei Holz-Alu-Fenstern und/oder Führungsschienen für Rollladen oder Mückengitter angeordnet, so entstehen jeweils weitere Fugen.

Die Fugen bzw. Befestigungsfugen sind also sehr unterschiedlich und vielfältig in ihrer Art, Anordnung, Dimension, Kombination und im Dehnungsverhalten. Trotzdem müssen diese Fugen nach den geltenden Normen und Regelungen dauerhaft abgedichtet werden und zwar rauminnenseitig luftdicht, raumaußenseitig schlagregendicht und winddicht/luftdicht und rauminnenseitig dampfdiffusionsdichter als raumaußenseitig.

Für die Problematik von mehreren insbesondere außenseitig angeordneten Fugen und/oder vergleichsweise großen Dehnungsbewegungen ist bisher keine praktikable bzw. preiswerte oder dauerhafte Lösung bekannt.

Aus der DE 202 18 882 U1 ist eine Abdichtungsanordnung mit Leibungsanschlußprofilen bekannt geworden. Diese Leibungsanschlußprofile werden sowohl rauminnenseitig als auch raumaußenseitig verwendet. Sie benutzen zur Abdichtung ein Schaumkunststoffklebeband, das das Leibungsanschlußprofil an dem Einbauteil befestigt. Damit kann allerdings nur eine einzelne Fuge zwischen einer auf einer Gebäudewand aufgebrachten Oberflächenschicht und einem Einbauteil, insbesondere einem Tür- oder Fensterrahmenteil, abgedichtet werden. Werden weitere Elemente angeordnet, die weitere Fugen bedingen, so kann diese Lösung hier nicht verwendet werden. Als zusätzlicher Aufwand muß hier das Schaumklebeband vor UV-Strahlung geschützt werden, um die Abdichtung langfristig sicherstellen zu können. Das geschieht beispielsweise durch eine elastische Dichtlippe, die Mehrkosten verursacht. Bei großen Dehnungsbewegungen im Bereich der Fuge sind solche Leibungsanschlußprofile ungeeignet, da die bekannten Schaumklebebänder lediglich Bewegungen bis zu circa 3 mm dauerhaft aufnehmen können. Darüber hinausgehende Zusagen einzelner Hersteller konnten bisher nicht durch Prüfzeugnisse anerkannter Prüfinstitute, wie z. B. das "ift" Institut für Fenstertechnik in Rosenheim (Deutschland) oder die eidgenössische Materialprüfanstalt EMPA (Schweiz), belegt werden.

In der DE 201 21 253 U1 ist ein als Dichtband verwendetes bandartiges Verbindungselement beschrieben. Diese Dichtbänder werden als direkte Verbindung zwischen einem Einbauteil und einer unverkleideten Gebäudeaußenwand (Rohbauwand) sowohl rauminnenseitig als auch raumaußenseitig verwendet. Um allerdings die übliche Klebeeinrichtung zum Rohmauerwerk hin verwenden zu können, muß dieses unter zusätzlichem Kostenaufwand vorher gespachtelt und gegebenenfalls wegen des Feuchtegehalts auch noch geprimert werden. Daneben besteht das gravierende technische Problem, daß das Dichtband auch nach dem üblichen Putzauftrag wegen der auftretenden Dehnungsbewegungen die Strecke zwischen dem Einbauteil und dem rohen Baukörper elastisch bzw. beweglich überbrücken muß, um abdichtend wirken zu können. Andererseits muß es aber auch die auf ganzer Strecke aufgebrachte Oberflächenschicht wie z. B. starren Verputz oder eine Spachtelung oder Ansetzmörtel tragen und dazu mit diesem eine gute Verbindung eingehen. Dieser Widerspruch ist bisher selbst mit den verschiedensten Dehnungseinrichtungen noch nicht gelöst worden. Entweder löst sich der Putz vom Dichtband und bröckelt ab oder das Dichtband bewegt sich nicht mehr, so daß es reißt und folglich undicht ist.

Hierbei ist auch ein Nachteil, daß nur der Bereich der Bauteilbefestigungsfuge hinter dem Dichtband abgedichtet wird. In die Fuge vor dem Dichtband, typischerweise in der Stärke der Oberflächenbeschichtung, kann dagegen insbesondere außenwandseitig Wasser in die Putzschicht und das Mauerwerk eindringen und Schäden verursachen. Das gilt auch bei der Anordnung weiterer Zusatzelemente wie Rolloführungen auf dem Einbauteil, die weitere Fugen bedingen. Zusätzliche Abdichtungsmaßnahmen mit zusätzlichen Kosten oder gar die bisher häufige Unmöglichkeit der Abdichtung sind die Folge. Weiterhin ist durch die räumliche Anordnung bei den Dichtbändern auch eine kostspielige und vom Montageablauf her insbesondere bei WDVS (Wärmedämmverbundsysteme) schwierig umsetzbare Wannenausbildung unter einem Fensterblech notwendig.

Des weiteren ist aus der gattungsgemäßen DE 199 50 130 A1 eine Profilleiste für einen Leibungsanschluß bekannt geworden. Die Profilleiste wird am Einbauteil entweder rauminnenseitig oder raumaußenseitig mittels eines Schaumklebebandes befestigt. Ein an der Profilleiste angebrachter Flachmaterialstreifen wird auf eine Gebäudewand aufgebracht. Eine Wärmedämmschicht wird dann auf die Gebäudewand aufgebracht, so daß sich der Flachmaterialstreifen an der Grenzfläche zwischen der Gebäudewand und der Wärmedämmschicht erstreckt und in einen Klebstoff oder dergleichen eingebettet ist. Jedoch ist die vorgeschlagene Anordnung des Flachmaterialstreifens nicht zweckdienlich, da das Schaumklebeband die entscheidende Abdichtungsfunktion übernimmt. Zum Ableiten von Wasser wird der Flachmaterialstreifen nicht benötigt, da im Bereich der Wärmedämmschicht weder Wasser noch Kondenswasser auftreten darf.

Aus der DE 1 866 445 U ist eine Abdichtungsanordnung für eine Fuge zwischen einem Fensterrahmen und einer Gebäudewand bekannt geworden. Ein Abdeckstreifen ist einerseits am Fensterrahmen befestigt, wobei er zwischen einer Dichtungsschiene, die an dem Fensterrahmen festgeschraubt ist, und dem Fensterrahmen eingeklemmt ist. Der Abdeckstreifen erstreckt sich über die Bauteilbefestigungsfuge zwischen dem Fensterrahmen und der Gebäudewand direkt zur Gebäudewand und ist andererseits daran eingeputzt. Da die Dichtungsschiene am Fensterrahmen fest angebracht ist, ergibt sich eine Bewegungsfuge zwischen der Dichtungsschiene und der Gebäudewand, die mit dauerelastischem Kitt ausgefüllt ist.

Aufgabe der Erfindung ist es, eine Abdichtungsanordnung der eingangs genannten Art zu schaffen, die die Nachteile der bekannten Anordnungen vermeidet, so wie eine verbesserte Profilleiste und ein verbessertes Verfahren zum Herstellen einer Abdichtungsanordnung anzugeben.

Die Aufgabe wird erfindungsgemäß durch eine Abdichtungsanordnung mit den Merkmalen des Anspruchs 1 gelöst.

Beim Einbau eines Einbauteils in bzw. an eine Gebäudewand entsteht eine Befestigungsfuge. Ein im wesentlichen zentraler Abschnitt der Befestigungsfuge wird als Bauteilbefestigungsfuge bezeichnet und befindet sich z. B. zwischen dem Fensterrahmen und der Gebäudewand bzw. der Leibung, beispielsweise im Bereich der Verschraubung des Fensterrahmens an der Gebäudewand. Die beiderseitigen Randbereiche der Befestigungsfuge, die z. B. einem Gebäudeinnenraum bzw. einem Gebäudeaußenraum zugewandt sind, werden als Fugen bezeichnet. Jede Fuge befindet sich im wesentlichen zwischen der Profilleiste und dem Einbauteil und geht innenseitig bzw. gebäudewandseitig in die Bauteilbefestigungsfuge über.

Da die Profilleiste insbesondere zusammen mit einer Oberflächenschicht der Gebäudewand eine dichte Einheit bildet und auch das Einbauteil einen dichten Körper darstellt, verbleibt die Fuge als abzudichtender Bereich. Der abdichtende Flachmaterialstreifen ist einerseits mit der Profilleiste und andererseits dem Einbauteil dichtend verbunden.

Eine derartige Abdichtungsanordnung hat gegenüber allen bisherigen Lösungsansätzen den Vorteil, daß sie mit einfachen Komponenten für alle auftretenden Einbausituationen eine Abdichtung bereitstellt, die bei beliebigen in der Praxis auftretenden 3-dimensionalen Dehnungs- und/oder Kompressionsbewegungen dauerhaft dicht bleibt. Der Verarbeitungsaufwand und der Materialaufwand sind gering. Die Lösung ist optisch einwandfrei, da der abdichtende Flachmaterialstreifen verdeckt angeordnet ist. Die erfindungsgemäße Abdichtungsanordnung kann sowohl an einem an einer Gebäudewand anbringbaren Einbauteil vorgefertigt werden wie auch an einem an einer Gebäudewand schon angebrachten Einbauteil wie insbesondere einem Tür- oder Fensterrahmenteil zum Einsatz kommen.

Der Hauptgrund für die Qualität dieser Abdichtungsanordnung ist der Flachmaterialstreifen, der im wesentlichen keine Oberflächenschicht mehr tragen muß, wodurch viele technische Behinderungen (d. h. der Putz hält nicht und blättert ab) und Verarbeitungsvorgaben entfallen. Für die einwandfreie bzw. abdichtende und/oder kraftschlüssige Verbindung mit der Gebäudeoberfläche ist bei der vorliegenden Erfindung die jeweils geeignete und hochspezialisierte Profilleiste zuständig, die ihrerseits mit dem Flachmaterialstreifen verbunden ist. Der Flachmaterialstreifen übernimmt die Aufgabe der Abdichtung im Vergleich zu bisherigen zwischen der Profilleiste und dem Einbauteil angeordneter Dichtungsmaterialien, wie z. B. Schaumklebebänder, mit einer neuartigen größeren Bewegungsmöglichkeit, so daß die Profilleiste anders als bisher vom Einbauteil in der räumlichen Bewegung völlig unabhängig wird und die weiterhin aufgebrachten Dichtungsmaterialien primär lediglich die räumliche Fixierung der Profilleiste während der Verarbeitungsdauer gewährleisten.

Vorteilhafte Ausgestaltungen der Erfindung sind in den abhängigen Ansprüchen angegeben.

Vorzugsweise wird die Profilleiste mit einem als Anschlußeinrichtung ausgebildeten Profilanteil mit der Oberflächenschicht der Gebäudewand abdichtend verbunden. Mit dieser Profilleiste ist ein insbesondere biegeschlaffer abdichtender Flachmaterialstreifen abdichtend verbunden. Dieser Flachmaterialstreifen ist seinerseits mit einem an der Gebäudewand befestigten Einbauteil abdichtend verbunden. Dadurch erstreckt sich dieser Flachmaterialstreifen über die Fuge und dichtet diese unabhängig von deren Dimension und Anordnung und von auftretenden Dehnungsbewegungen ab. Eine derartige Abdichtungsanordnung ist universell einsetzbar, normgerecht, im Aufbau einfach und in der Herstellung kostengünstig, da sie mit an sich bekannten Bauteilen herstellbar ist.

In einer weiteren bevorzugten Ausgestaltung weist die Profilleiste eine Anschlußeinrichtung für eine Verbindung mit der Oberfläche der Gebäudewand auf. Die Oberfläche der Gebäudewand kann grundsätzlich jede Oberfläche sein, d. h. die Oberfläche der Gebäudewand und die Oberfläche der Oberflächenschicht. Des weiteren ist hervorzuheben, daß die Oberfläche bzw. die Oberflächenschicht selbst eine abdichtende Funktion für die Gebäudewand aufweist.

Um die räumliche Fixierung der Profilleiste während der Verarbeitungsdauer zu gewährleisten, kann anstelle eines weiterhin aufgebrachten Dichtungsmaterials die Anschlusseinrichtung verwendet werden. Dabei wird die Anschlusseinrichtung mittels einer Befestigungsprodukts wie z. B. Ansetzmörtel, Ansetzkleber, Montagekleber, Putz, Spachtel, Klebeband, Klebstoff, Schrauben, Nägel und dergleichen zumindest abschnittsweise montagefest mit der Gebäudewand verbunden. Bei plastischen Befestigungsprodukten unterstützen dabei Ausnehmungen der Anschlusseinrichtung wie z. B. eine Lochung oder Stanzung die innige Verbindung zwischen Profilleiste und Gebäudewand. Nach der Befestigung bzw. nach der eventuell notwendigen Aushärtezeit eines plastischen Befestigungsmaterials kann die Profilleiste weiter verarbeitet werden. Die Anschlusseinrichtung erfüllt ihre Aufgabe der stabilisierenden Montagebefestigung besser, wenn sie mit ihrer flächigen Seite an der Gebäudewand angeordnet ist, da sie auf diese Art eine breitere Befestigungsbasis formt.

Die Oberflächenschicht des Baukörpers ist z. B. Nassputz auf Massivmauerwerk oder eine Spachtelschicht und/oder Putzschicht auf einer Dämmstoffschicht (WDVS Wärmedämmverbundsystem) auf einem Wandbauteil oder eine Trockenbauplatte, die ihrerseits wieder eine Spachtelung oder einen Edelputz aufweisen kann, auf Ansetzmörtel auf einem Wandbauteil oder eine Fliese mit einer Spachtelschicht auf Nassputz bzw. einer Trockenbauplatte oder eine Blechverkleidung auf einem Wandbauteil.

Vorausgesetzt wird dabei, daß zumindest eine zur Befestigung eines Profilleistenanteils geeignete Lage der Oberflächenschicht selbst die normgerechten Eigenschaften der Wind- bzw. Luftdichtheit und/oder Schlagregendichtheit aufweist.

Die Eigenschaft, wonach die Abdichtung rauminnenseitig dampfdiffusionsdichter sein soll als raumaußenseitig, wird bei Massivmauerwerk, im Gegensatz zu wärmegedämmten Holz- oder Stahlkonstruktionen, nicht für die Gebäudewand, sondern speziell nur für den räumlich eng definierten Bereich der Befestigungsfuge gefordert.

Vorausgesetzt wird auch, dass die Verbindung der Profilleiste mit der Gebäudewand nicht nur für die Montagedauer oder für einen kurzen Nutzungszeitraum, sondern für die gesamte Dauer der Nutzung vorgesehen ist.

Für die Beibehaltung der abdichtenden Verbindung von Profilleiste und Gebäudewand ist es wichtig, dass die Verbindung kraftschlüssig bzw. kraftübertragend ausgeführt ist und damit insbesondere starr bzw. steif ausgeführt ist.

Oberflächenschichten sind üblicherweise zwischen 1 mm bis 25 mm dick. Dämmputze weisen üblicherweise Dicken bis 80 mm auf. Spachtelungen auf Beton oder Altputz oder Trockenbauplatten können 1 mm bis 4 mm dick sein. Spachtelungen und/oder Putze bei WDVS sind bevorzugt 4 bis 10 mm dick. Nassputz ist meist 10 bis 25 mm dick. Übliche Blechdicken bewegen sich zwischen 0,4 und 1,2 mm.

Die abdichtende Anschlußeinrichtung für eine Oberflächenschicht der Gebäudewand ist beispielsweise ein gelochter Schenkel der Profilleiste oder ein an der Profilleiste befestigter Armierungsgewebeabschnitt zum Einputzen oder Einspachteln oder ein Profilschenkel zum Aufstecken auf eine Trockenbauplatte oder ein Blech, wobei hier zur Unterstützung der Abdichtung ein zusätzlich abdichtendes Material wie beispielsweise eine Dichtmasse oder ein Schaumband dazwischen angeordnet sein kann. Der Anschluß wird insbesondere durch Putz, Mörtel, Spachtelmasse, Dichtmasse wie hybrider Dichtstoff, Acryl, Silikon oder Kleber, Klebeband, Schaumklebeband hergestellt.

Die Profilleiste ist beispielsweise aus Metall oder Kunststoff oder sonstigem bekannten Profilmaterial hergestellt. Die Profilleiste ist beispielsweise einteilig oder mehrteilig und insbesondere zweiteilig. Die Profilleiste ist beispielsweise ein Putzprofil, Leibungsanschlußprofil, Putzabschlußprofil, Trockenbauprofil, Abschlussprofil, Fliesenprofil oder Spachtelprofil. An der Profilleiste sind vorzugsweise Profilanteile wie eine Putzabzugskante, ein Einputzschenkel, ein Abziehstreifen, eine Weichlippe, ein WDVS-Gewebe oder eine Befestigungsgrundlage für eine Schutzfolie, auch als Abziehstreifen mit Klebeeinrichtung, vorgesehen.

Besonders vorteilhaft ist es, wenn an der Profilleiste, insbesondere bei der Anordnung zusätzlicher Elemente, eine Montageeinrichtung vorgesehen ist, wie beispielsweise eine Klebeeinrichtung, insbesondere ein Schaumklebeband (SKB), ein Klebeband oder eine Klebemasse, zur Befestigung am Einbauteil (z. B. Fenster- oder Türrahmen) oder einem daran angeordneten Element. Die Vorteile einer Montagebefestigung direkt am Einbauteil sind von den Leibungsanschlußprofilen her hinlänglich bekannt. Bei der Befestigung der Profilleiste am Einbauteil oder an zusätzlichen Elementen werden Kräfte, die die oben bezeichneten Profilanteile zu ihrer korrekten Funktion, insbesondere während der Verarbeitungsdauer oder des Transports bei Werksvormontage, in die Profilleiste einleiten, durch die Montageeinrichtung direkt zum Einbauteil weitergeleitet, ohne dass die Oberflächenschicht schon aufgebracht sein muss. Das ermöglicht insbesondere erst eine weitestgehende Vormontage der Abdichtungsanordnung schon z. B. im Herstellwerk des Einbauteils. Diese Montageeinrichtung unterstützt nach der Montage die Abdichtung, zumindest bis zum Zeitpunkt ihrer Überbeanspruchung durch zu große Dehnungsbewegungen. Da die Profilleiste über die Anschlußeinrichtung mit der Gebäudeoberfläche fester verbunden ist als über die Montageeinrichtung mit dem Einbauteil, führt die Überbeanspruchung zu einem Einreißen oder Abtrennen der Montageeinrichtung. Sichergestellt wird die Abdichtung aber durch den beidseits an der Profilleiste und am Einbauteil abdichtend angeordneten Flachmaterialabschnitt oder -streifen.

Eine derartige Montageeinrichtung kann für die üblichen Anforderungen bei der Montage spezialisiert werden. Es ist von Vorteil, wenn die Montageeinrichtung die Verbindung zum Einbauteil bzw. zur Profilleiste bei den üblichen Montagetemperaturen sicher, schnell und zuverlässig herstellen kann. Eine Spezialisierung des Klebematerials erlaubt für die Montage und Verarbeitung nicht nur den üblichen Temperaturbereich von +5° bis +30° Celsius. Es ist eine Erweiterung bis 0° bzw. -10°, insbesondere -20° Celsius und darunter oder bis +35° bzw. +40°, insbesondere +50° Celsius oder darüber möglich. Es sind ebenfalls besondere Anpassungen bezüglich weiterer Umgebungsbedingungen wie Luftfeuchtigkeit, bestimmte Umgebungsstoffe und dergleichen möglich.

Eine derartige Montageeinrichtung muss nicht wie eine Abdichtungseinrichtung eine dauerhafte Verbindung herstellen. Es genügt, wenn Sie während der Montage die Profilleiste ausreichend montagesteif und sicher in der Einbauposition insbesondere am Einbauteil (z. B. Fenster- oder Türrahmen) oder einem daran angeordneten Element fixiert. Es ist von Vorteil, wenn die Profilleiste dabei als Abzugskante für Oberflächenmaterialien oder Klebematerialien, insbesondere zur Verbindung der Profilleiste mit der Gebäudewand, nutzbar ist. Die Nutzbarkeit beispielsweise eines bekannten Abziehstreifens der Profilleiste zur Anbringung von beispielsweise Schutzfolien, ist von Vorteil. Dabei sollte die Montageeinrichtung zumindest bis zur vollständigen Herstellung der Verbindung zwischen der Anschlusseinrichtung der Profilleiste und der Oberflächenschicht oder der Oberfläche der Gebäudewand für Montageaufgaben nutzbar sein. Danach ist die Verbindung der Profilleiste mit dem Einbauteil mittels der Montageeinrichtung nicht mehr vonnöten und darf sich lösen.

Voraussetzung für diese Funktionsweise ist, dass die Verbindungskraft zwischen Profilleiste und Oberflächenschicht oder Oberfläche der Gebäudewand größer ist als die Verbindungskraft zwischen Profilleiste und Einbauteil. Die durch die Anschlusseinrichtung übertragbare Kraft muss insbesondere größer sein als die von der Montageeinrichtung erzeugte bzw. erzeugbare Verbindungskraft und demzufolge größer sein als die Haftkraft bzw. Bruchkraft des Verbindungsmaterials bzw. Trägermaterials der Montageeinrichtung. Damit ist die Montageeinrichtung bevorzugt ein schwächeres Glied im Kraftfluss zwischen Einbauteil und Gebäudewand. Bevorzugt reißt bei Überbeanspruchung das Trägermaterial oder versagt die zumindest eine Klebeverbindung.

Die abdichtende Verbindung zwischen der Profilleiste und dem Flachmaterialstreifen wird oder ist bevorzugt mittels eines Klebematerials hergestellt. Dabei ist das Klebematerial insbesondere beidseits klebend ausgerüstet oder ein selbstklebendes Material. Klebende Oberflächen werden gerne mit einer schwach verklebenden und damit wieder entfernbaren Schutzabdeckung für den Liefer- und Montagevorgang versehen. Das können z. B. Silikonpapiere oder PE-Folien sein. Bei dickem Klebematerial ist eine in Längsrichtung elastische Schutzabdeckung zu bevorzugen. Dadurch wird eine Bildung von Einkerbungen im Klebematerial bei Rollenware oder Spulenware verhindert. Das Klebematerial kann ein Dichtklebeband oder ein Dichtklebstoff oder eine dauerplastische Dichtklebemasse sein. Dichtklebebänder bestehen typischerweise aus einem Trägermaterial mit ein- oder beidseitiger Klebeeinrichtung und sind insbesondere doppelseitige Masseklebebänder oder Schaumklebebänder (SKB). Als Trägermaterial werden insbesondere Schaumstoffe und elastische Massen, z. B. Acrylatmassen, EPDM, TPE, PVC, Polyurethan, Gummi oder Moosgummi verwendet. Zu den Klebstoffen gehören insbesondere hybride Klebstoffe, Acrylatklebstoffe, PU-Kleber und Butylkautschuke. Zu den dauerplastischen Klebemassen gehören insbesondere Silikone, Acryle und PU-Massen.

Auch Klemmen, Schrauben und Schweißen sind geeignete Techniken für eine abdichtende Verbindung. Durch Anextrudieren wird sogar eine Einheit aus der Profilleiste und zumindest einem Teil des Flachmaterialstreifens erreicht.

Durch die technische Gestaltung oder Auswahl des Flachmaterialstreifens kann die normgerechte technische Eigenschaft hergestellt werden. In den jeweiligen Normen (z. B. DIN 4108), Regelungen (z. B. EnEV, RAL-Leitfaden zur Montage) und Prüfvorgaben ist festgelegt, welche Werte gefordert sind und eingehalten werden müssen, um einer bestimmten Dichtheitsklasse zugeordnet zu werden. Auch die jeweils geforderten aufnehmbaren Dehnungsbewegungen sind bekannt. Da sowohl die Profilleiste als auch das Einbauteil einschließlich der Verbindungen zum Flachmaterialstreifen dicht und vergleichsweise unbeweglich sind, wird die jeweilig geforderte Eigenschaft durch den Flachmaterialstreifen bestimmt. Für eine schlagregendichte und/oder eine winddichte bzw. luftdichte und/oder eine rauminnenseitig gegenüber raumaußenseitig dampfdiffusionsdichtere Abdichtung und/oder die Fähigkeit, Dehnungsbewegungen aufzunehmen, steht eine Vielzahl von bekannten Flachmaterialstreifen, mit oder ohne Beschichtung wie z. B. Antihaftbeschichtung, zur Verfügung, die sich für die Abdichtfunktion eignen. Gerade die bekannten Dichtbänder, die bisher als direkte Verbindung zwischen einem Einbauteil und einer unverkleideten Gebäudeaußenwand verwendet werden oder bei der Abdichtung von Holzkonstruktionen oder im Trockenbau zum Einsatz kommen, weisen die erforderlichen Eigenschaften auf, werden aber bisher in einer technisch ungenügenden Weise angeordnet.

Der Flachmaterialstreifen ist beispielsweise ein Schaumkunststoffstreifen, Bandmaterial, Vlies, Gewebe oder Kunststoffstreifen. Er kann unterschiedliche Dicken aufweisen, bevorzugt zwischen 0,2 und 2 mm, und insbesondere bei Schaumkunststoff kann die Dicke auch 10 mm und mehr betragen.

Je nach Anforderung bzw. Anordnung - raumaußenseitig oder rauminnenseitig - ist der Flachmaterialstreifen normgerecht diffusionsoffen oder sehr diffusionsfähig oder diffusionsfähig oder kaum diffusionsfähig oder normgerecht diffusionsdicht (siehe DIN 4108). Zur Herstellung der jeweiligen Eigenschaft werden vorzugsweise ein- oder mehrlagige Flachmaterialstreifen und/oder verschiedene Beschichtungen z. B. aus Aluminium, verschiedenen Harzen oder dgl. oder Materialien wie Goretex® oder dergleichen verwendet, die einen bestimmten bestimmten µ-Wert (Wasserdampfdiffusions-Widerstandszahl) bzw. S_{d}-Wert (Dampfdiffusionswiderstand) aufweisen (siehe zur näheren Erläuterung dieser Werte die EP 1 426 540 A2).

Es gibt Flachmaterialstreifen mit einem Trägermaterial, das mindestens bereichsweise mit einer Kleberschicht ausgerüstet ist. Flachmaterialstreifen werden gerne zumindest teilweise aus Butylkautschuk, EPDM, TPE, PVC, Polyurethan, Gummi, Moosgummi, einer dreidimensional geprägten und/oder gelochten Poliolefin-Folie, einem Vlies wie beispielsweise Zellstoffvlies oder Endlosfilamenten, schmelzgeblasenen Mikrofasern, Copolyester, einer metallisierten Poliolefin-Folie, einer metallisierten Polyesterfolie, einer Metallfolie wie beispielsweise eine Aluminiumfolie, oder aus einem mit einem wasserabweisenden Mittel getränkten Schaumgummimaterial gefertigt. Sie sind gerne ein- oder mehrlagig beispielsweise als mehrschichtige Verbundbahn ausgebildet.

Diese Flachmaterialstreifen weisen gerne eine Kaschierung und/oder eine Laminierung, ein aufgebrachtes Trennmittel, ein- oder beidseitig ein Schutzvlies beispielsweise aus Poliolefinfasern und/oder -filamenten und/oder Tissue, ein Gelege, ein Gewirk, Drähte oder eine Gitterarmierung wie beispielsweise ein durch Kaschieren zugeordnetes Kunststoffnetz auf.

Des weiteren können diese Flachmaterialstreifen eine oder mehrere einseitig und/oder zweiseitig klebende Klebeeinrichtungen mit einer oder mehreren abziehbaren Schutzfolien aufweisen.

Faltanordnungen wie beispielsweise eine Umschlagfaltung mit oder ohne Verhaftungsabschnitten und/oder eine Plissierung und/oder eine Wellungsstruktur und/oder eine Kreppung der Flachmaterialstreifen sind ein gerne benutztes Mittel zur Bildung und/oder Erhöhung aufnehmbarer Dehnungsbewegungen.

Die Flächengewichte von Flachmaterialstreifen bewegen sich gerne im Bereich von 20 - 300 g/m² und darüber.

Zur Unterscheidung seiner Eigenschaften oder seiner räumlichen Zuordnung (raumaußenseitig oder rauminnenseitig) kann der Flachmaterialstreifen eine Farbkennzeichnung aufweisen. Hier wird auf die DE 103 14 001 A1 verwiesen, die hiermit ausdrücklich zum Bestandteil dieser Anmeldung gemacht wird.

Zur Aufnahme der auftretenden Dehnungsbewegungen ist der Flachmaterialstreifen dehnungsfähig bzw. elastisch ausgebildet und kann so 3-dimensionale Bewegungen der jeweiligen Fuge bzw. Befestigungsfuge aufnehmen. Der Flachmaterialstreifen weist eine oder mehrere Falten auf und/oder besteht zum Beispiel ganz oder teilweise aus einem biegeschlaffen und/oder dehnungsfähigen bzw. elastischen Material.

Zum Ausgleich einer erhöhten Relativbewegung zwischen der Profilleiste und dem Einbauteil kann der Flachmaterialstreifen eine erhöhte Elastizität und/oder eine erhöhte Bruchdehnung und/oder eine reduzierte Shore-Härte aufweisen. Hier wird auf die EP 1 469 139 A1 verwiesen, die hiermit ausdrücklich zum Bestandteil dieser Anmeldung gemacht wird.

Es ist vorteilhaft, wenn die Profilleiste mittels des Flachmaterialstreifens mit dem Einbauteil in Einbaulage beweglich für eine Dehnungsbewegung verbunden ist. Im Dauergebrauch treten insbesondere witterungsbedingt erhebliche Relativbewegungen zwischen Einbauteil und Gebäudewand auf. Dreidimensionale Bewegungen der jeweiligen Fuge bzw. Befestigungsfuge von +/-0,5 bis +/-1,0 mm treten regelmäßig auf. Dehnungsbewegungen bis +/-2,0 oder sogar +/-3,0 mm sind im Jahreswechsel seltener und hängen insbesondere von der Bauteilgröße, dem Material, der Farbe und der Bewitterung ab. Relativbewegungen längs und/oder quer zur Abdichtungseinrichtung von +/- 6 mm, +/- 9 mm oder treten weniger häufig auf, sind aber durchaus auch zu erwarten. Die Dickenbewegung ist zumeist durch die starre Begrenzung der Gebäudeoberfläche wie z. B. Putz oder Spachtelschichten beidseits des Einbauteils begrenzt und beträgt ab +/- 0,5 mm bzw. +/- 1,0 mm oder sogar +/- 2,0 mm bis zumeist +/- 3 mm als Obergrenze. Um solche Bewegungen aufnehmen zu können, muss der Bruchdehnungswert und/oder die Beweglichkeit für eine weiterhin dichtende Verbindung entsprechend ausgebildet sein.

Für die einwandfrei abdichtende Funktion des Flachmaterialstreifens ist eine hohe Verbindungskraft mit dem Einbauteil bzw. der Profilleiste oder weiterer dazwischen angeordneter Verbindungsstellen von besonderer Bedeutung. Die Verbindungskraft des Flachmaterialstreifens mit der Profilleiste und/oder dem Einbauteil ist bevorzugt größer als die innere Dehnungskraft des Flachmaterialstreifens.

Weiterhin ist es von Vorteil, wenn die Verbindung des Flachmaterialstreifens zum Einbauteil bzw. zur Profilleiste bei den üblichen Dauergebrauchstemperaturen sicher bzw. zuverlässig und dauerhaft hergestellt werden kann. Eine Spezialisierung des Materials des Flachmaterialstreifens bzw. des Klebematerials bei Klebeverbindungen erlaubt Dauergebrauchstemperaturen nicht nur im üblichen Temperaturbereich von -20° bis +60° Celsius. Es ist eine Erweiterung bis -30° bzw. -40°, insbesondere -60° Celsius und darunter oder bis +75° bzw. +90°, insbesondere +110° Celsius oder darüber möglich. Es sind ebenfalls besondere Anpassungen bezüglich weiterer Umgebungsbedingungen wie Luftfeuchtigkeit, bestimmte Umgebungsstoffe und dergleichen möglich.

Bei der Verarbeitung werden dem Flachmaterialstreifen zumindest einseitig verschiedene in der Befestigungsfuge auftretende Materialien wie Fugenschaum oder Putz oder Spachtel teil- oder ganzflächig zugeordnet. Das könnte je nach Stabilität des Materials die Dehnungsfähigkeit des Flachmaterialstreifens behindern. Ein ganz oder teilweise abweisend beschichteter oder mehrlagiger Flachmaterialstreifen, der eine feste Verbindung des abdichtenden und die Dehnungsbewegungen aufnehmenden Anteils mit den zugeordneten Materialien unterbindet, wirkt somit wie eine Trennlage oder ein Gleitlager und begünstigt die Dehnungsfähigkeit des Flachmaterialstreifens

Es kann vorkommen, daß z. B. bei der Verarbeitung zwischen die unverkleidete Gebäudeaußenwand und das Einbauteil und/oder ein zusätzlich angeordnetes Element ein im wesentlichen nicht komprimierbares Material, insbesondere Putz oder Spachtelmasse, gelangt. Damit bei den auftretenden Dehnungsbewegungen kein zerstörerischer Widerstand entsteht, ist es vorteilhaft, wenn der Flachmaterialstreifen bezüglich seiner Dicke kompressibel ist. Ein Flachmaterialstreifen aus einem mehrere mm dicken, kompressiblen Material ermöglich bei hartem, nicht kompressiblem Hinterfüllmaterial zwischen Einbauteil und/oder daran angeordneter Elemente und Baukörper entsprechend der Dicke und Kompressibilität des Flachmaterialstreifens eine Ausdehnung des Einbauteils bzw. der daran angeordneten Elemente wie z. B. Aluminium-Schalen oder Rolladenführungsschienen.

Wird der Flachmaterialstreifen gebäudewandseitig angeordnet, so befindet er sich in relevanter Entfernung von der Witterung, insbesondere UV-Strahlung, und benötigt daher, je nach Einbausituation, eine nur geringe oder gar keine entsprechende Schutzeinrichtung. Das erweitert die Auswahl der für den Flachmaterialstreifen geeigneten Materialen und senkt die Kosten.

Je nach Anforderung aus dem jeweiligen Verarbeitungsablauf ist der Flachmaterialstreifen ein- oder mehrteilig, wobei der einteilige Flachmaterialstreifen in der Regel kostengünstiger herstellbar ist. Bei mehrteiligen Flachmaterialstreifen müssen diese wieder abdichtend verbunden werden. Dies wird beispielsweise durch Kleben hergestellt. Hierfür geeignete Materialien sind beispielsweise Kleber, Klebeband, Schaumklebeband, dauerelastische Dichtmasse, hybrider Dichtstoff, Acryl und Silikon. Auch Klemmen, Schrauben und Schweißen sind geeignete Techniken für eine abdichtende Verbindung.

Der Flachmaterialstreifen ist insbesondere bei Werksmontage über zwei Abdichtungsanordnungen hinweg, bevorzugt bei der Kombination aus einer raumaußenseitigen mit einer rauminnenseitigen Abdichtungsanordnung, einteilig gestaltet. Das vereinfacht die Verarbeitung und senkt die Kosten.

Die abdichtende Verbindung zwischen dem Flachmaterialstreifen und dem Einbauteil ist beispielsweise durch Kleben hergestellt. Dabei ist das Klebematerial insbesondere beidseits klebend ausgerüstet oder ein selbstklebendes Material. Klebende Oberflächen werden gerne mit einer schwach verklebenden und damit wieder entfernbaren Schutzabdeckung für den Liefer- und Montagevorgang versehen. Das können z. B. Silikonpapiere oder PE-Folien sein. Bei dickem Klebematerial ist eine in Längsrichtung elastische Schutzabdeckung zu bevorzugen. Dadurch wird eine Bildung von Einkerbungen im Klebematerial bei Rollenware oder Spulenware verhindert. Das Klebematerial kann ein Dichtklebeband oder ein Dichtklebstoff oder eine dauerplastische Dichtklebemasse sein. Dichtklebebänder bestehen typischerweise aus einem Trägermaterial mit ein- oder beidseitiger Klebeeinrichtung und sind insbesondere doppelseitige Masseklebebänder oder Schaumklebebänder (SKB). Als Trägermaterial werden insbesondere Schaumstoffe und elastische Massen, z. B. Acrylatmassen, EPDM, TPE, PVC, Polyurethan, Gummi, Moosgummi verwendet. Zu den Klebstoffen bzw. Dichtklebstoffen gehören insbesondere hybride Klebstoffe, Acrylatklebstoffe, PU-Kleber, Butylkautschuke. Zu den dauerplastischen Klebemassen bzw. Dichtklebemassen gehören insbesondere Silikone, Acryle und PU-Massen.

Auch Klemmen, Schrauben und Schweißen sind geeignete Techniken für eine abdichtende Verbindung. Durch Anextrudieren wird sogar eine Einheit aus dem Einbauteil und zumindest einem Teil des Flachmaterialstreifens erreicht.

Ein Einbauteil ist beispielsweise ein Rahmen-Grundkörper (nicht der Flügel) eines Fensters oder einer Türe oder ein Bauelement wie beispielsweise ein Balken. Marktüblich werden Holz-, Alu- und Kunststofffenster und -türen verwendet. Daran werden häufig weitere Elemente befestigt wie z.B. eine Aluminiumschale oder Aluminiumverkleidung bei Holz- oder Kunststoffenstern oder Führungsschienen für Rolladen oder Mückennetze, Aufsatzrolladenkasten und dergleichen.

Die Erfindung eignet sich sowohl für rauminnenseitige als auch für raumaußenseitige Fugen.

Bevorzugt ist die Profilleiste an einer Innen- oder Außenseite des Einbauteils oder eines Zusatzelements des Einbauteils angeordnet oder angebracht und der Flachmaterialstreifen liegt an einem einer Bauteilbefestigungsfuge bzw. einer Gebäudewand zugewandten Abschnitt des Einbauteils oder eines zum Einbauteil hin dichtend angeordneten Zusatzelements des Einbauteils, das auch eine weitere Profilleiste sein kann, an oder ist daran angebracht.

Die Erfindung eignet sich auch für die Fugen von Elementen, die einem Einbauteil zugeordnet sind und damit unmittelbar oder mittelbar mit dem Einbauteil verbunden und insbesondere verschraubt oder verklebt sind wie beispielsweise Fensterbleche und deren Bordstücke, Aluminiumschalen oder Aluminiumverkleidungen bei Holz- oder Kunststofffenstern oder Führungsschienen für Rollladen oder Mückennetze, Aufsatzrollladenkasten und dergleichen.

Die Erfindung eignet sich auch bei mehreren Fugen, die beispielsweise durch weitere Elemente wie Aluminiumschalen oder Aluminiumverkleidungen bei Holz- oder Kunststofffenstern oder Führungsschienen für Rollladen oder Mückennetze, Aufsatzrollladenkasten und dergleichen entstehen.

Der Flachmaterialstreifen kann einteilig oder auch mehrteilig ausgeführt sein, falls dies z. B. durch die Montagereihenfolge erforderlich sein sollte. Der Flachmaterialstreifen wird aus Kostengründen gerne einlagig ausgeführt. Er kann aber z. B. als Trennlage oder Gleitlager zu einer eventuell dahinterliegenden starren Schicht wie Putz oder Spachtel oder für eine bestimmte technische Eigenschaft wie Dampfdiffusionsdichtheit auch mehrlagig sein oder entsprechend beschichtet sein.

Gemäß einer bevorzugten Gestaltung verläuft der Flachmaterialstreifen über eine Verbindungsstelle zweier winklig angeordneter Schenkel des Einbauteils unterbrechungsfrei abdichtend. Einbauteile wie z. B. Fenster haben zumeist eine rechteckige Grundform. Wird eine rauminnenseitige und/oder raumaussenseitige Oberfläche des Einbauteils zur Abdichtung verwendet, so muss die Abdichtung ebenfalls rechteckig angeordnet werden. Bei Profilleisten mit angebrachten Klebe-Dichteinrichtungen werden für eine umlaufende Abdichtung die Profilleisten in den Ecken des Einbauteils stumpf aneinander stoßend angeordnet oder es wird eine Gehrung geschnitten. Dadurch entsteht eine Unterbrechung, die eine Undichtheit bedingt. Bei der vorgeschlagenen Lösung kann der Flachmaterialstreifen in einem Stück umlaufend angebracht werden und so eine erhöhte Dichtheit herstellen.

Die Aufgabe wird erfindungsgemäß auch durch eine Profilleiste mit den Merkmalen des Anspruchs 17 gelöst. Die Profilleiste kann mit dem Flachmaterialstreifen einstückig hergestellt oder mit diesem verbunden worden sein. Da der Flachmaterialstreifen aus einem abdichtenden Material hergestellt ist, kann er seine Dichtfunktion bestens erfüllen. Gemäß einer alternativen Lösung ist der Flachmaterialstreifen quer zu seiner Längsrichtung zumindest abschnittsweise biegeweich, so daß er Ausgleichsbewegungen ausführen kann, die eine Beschädigung vermeiden können.

Eine weitere alternative Lösung sieht vor, daß der Flachmaterialstreifen abschnittsweise, d. h. insbesondere mit einem Abschnitt in seiner Quererstreckung, eine Anschlußeinrichtung zum abdichtenden Festlegen an dem Einbauteil aufweist. Die Anschlußeinrichtung des Flachmaterialstreifens kann ein Klebeband, ein Schaumklebeband oder eine Verrastungseinrichtung sein oder sie ist lediglich eine Oberfläche mit geeigneten Eigenschaften z. B. für eine Klebeverbindung.

Die Merkmalsgruppen des Anspruchs 17 stellen somit einzeln oder in Kombination wie auch in Kombination mit allen in dieser Anmeldung bezüglich der Profilleiste und dem Flachmaterialstreifen offenbarten Merkmalen eine erfindungsgemäße Profilleiste bereit. Bevorzugte Ausgestaltungen sind in den abhängigen Ansprüchen angegeben.

Des weiteren wird die Aufgabe durch ein Verfahren mit den Merkmalen des Anspruchs 21 gelöst. Bei dem Verfahren zum Herstellen einer Abdichtungsanordnung eines an einer Gebäudewand anbringbaren Einbauteils, insbesondere eines Tür- oder Fensterrahmenteils, wird ein abdichtender Flachmaterialstreifen mit einem Streifenabschnitt an einem einer Befestigungsfuge zugeordneten Bereich des Einbauteils dicht befestigt und mit einem in Querrichtung des Flachmaterials beabstandeten Streifenabschnitt in einer Dichtposition angeordnet, in der er entweder zum Verbinden mit einer anzubringenden Profilleiste vorbereitet ist oder mit einer an einer Außenseite oder einer Innenseite des Einbauteils in Dichtstellung angeordneten Profilleiste verbunden ist. Mit diesem Verfahren kann auf besonders einfache und wirtschaftliche Weise eine optimale Abdichtung an den tatsächlich erforderlichen Stellen hergestellt werden. Vorzugsweise wird die Profilleiste zur abdichtenden Festlegung an der Oberfläche oder in der Oberflächenschicht der Gebäudewand festgelegt.

Nachfolgend werden Ausführungsbeispiele von Abdichtungsanordnungen unter Bezugnahme auf die Zeichnung näher erläutert. Es zeigt:
- Fig. 1: in einer horizontalen Querschnittansicht eine rauminnenseitige und eine raumaußenseitige Abdichtungsanordnung zwischen einem Fensterrahmen und einer Gebäudewand;
- Fig. 2 bis 34: jeweils in einer horizontalen Querschnittansicht eine rauminnenseitige und eine raumaußenseitige Abdichtungsanordnung zwischen einem Fensterrahmen und einer Gebäudewand;
- Fig. 35 bis 38: in einer vertikalen Querschnittansicht eine rauminnenseitige und eine raumaußenseitige Abdichtungsanordnung zwischen einem Fensterrahmen und einer Gebäudewand im Brüstungsbereich mit Fensterbrett bzw. Fensterblech;
- Fig. 39 und 40: in einer vertikalen Querschnittansicht eine rauminnenseitige und eine raumaußenseitige Abdichtungsanordnung zwischen einem Fensterrahmen und einer Gebäudewand im Sturzbereich mit Rolladenkasten;
- Fig. 41 und 42: jeweils in einer horizontalen Querschnittansicht eine Abdichtungsanordnung zwischen einem Fensterblech bzw. einem Bordstück und einer Gebäudewand;
- Fig. 43 bis 45: jeweils in einer horizontalen Querschnittansicht eine rauminnenseitige und eine raumaußenseitige Abdichtungsanordnung gemäß weiterer Ausführungsbeispiele; und
- Fig. 46: in einer perspektivischen Ansicht einen Eckbereich eines Einbauteils bzw. Fensters mit einer umlaufend ausgeführten Abdichtungsanordnung.

Eine als Anhang an die Beschreibung angefügte Liste enthält eine Kurzbeschreibung der wesentlichen Komponenten der in den Figuren 1 bis 42 dargestellten Abdichtungsanordnungen. Die zwei ersten Seiten der Liste beschreiben die bezüglich des Einbauteils bzw. gesamten Bauelementes jeweils äußere Abdichtungsanordnung der Figuren 1 bis 42, während die letzten zwei Seiten der Liste die bezüglich des Einbauteils bzw. gesamten Bauelementes jeweils innere Abdichtungsanordnung der Figuren 1 bis 40 beschreiben.

In den Figuren sind gleiche oder gleichartige Bauteile mit denselben Bezugszeichen versehen. Die in jeweils einer Figur dargestellten Abdichtungsanordnungen können in beliebigen Kombinationen verwendet werden.

Ein Bauwerk enthält eine Gebäudewand 1, die z. B. eine aus einem Mauerwerk bestehende Außenwand ist. In einer Wandöffnung oder Leibung 2 ist ein Bauteil in Gestalt eines Fensters 3, z. B. eines Holzfensters, eingebaut, das die Gebäudeaußenseite oder den Gebäudeaußenraum 4 von einem Gebäudeinnenraum 5 trennt. Eine zwischen einem Fensterrahmen 6 des eingebauten Fensters 3 und der Gebäudewand 1 vorhandene Bauteilbefestigungsfuge 7 ist mittels einer wärmedämmenden Ausschäumung 8 weitgehend ausgefüllt.

Eine Abdichtungsanordnung für das Fenster 3 bzw. den Fensterrahmen 6 gegenüber der Gebäudewand 1 enthält eine äußere Profilleiste 9, die an der Außenseite des Fensterrahmens 6 angeordnet ist und als Leibungsanschlußprofil grundsätzlich z. B. aus der DE 100 23 697 A1 bekannt ist, sowie einen Flachmaterialstreifen 10, der z. B. von einem einteiligen flexiblen Schaumband gebildet ist und sich bezüglich des Fensterrahmens 6 und der Profilleiste 9 gebäudewandseitig in seiner Querrichtung von der Profilleiste 9, an der er über eine erste Verbindung 11 dicht angebracht ist, bis zum Fensterrahmen 6, an dem er über eine zweite Verbindung 12 dicht angebracht ist, erstreckt.

Die Profilleiste 9 ist an ihrer Basis 13 zumindest abschnittsweise in ihrer Längserstreckung mit einem doppelseitig klebenden Schaumklebeband 14 an der Außenseite des Fensterrahmens 6 angeklebt, wobei das Schaumklebeband 14 im wesentlichen dafür vorgesehen ist, die Profilleiste 9 zumindest während der Dauer der Montage bzw. der Herstellung der Abdichtungsanordnung am Fensterrahmen 6 sicher zu halten. Eine weiche Dichtlippe 15 der Profilleiste 9 deckt das Schaumklebeband 14 in bekannter Weise ab (siehe die DE 100 23 697 A1). Ein von der Basis 13 rechtwinklig abstehender äußerer Schenkel 16 bildet einen Einputzschenkel und damit eine Anschlußeinrichtung der Profilleiste 9 für eine Oberflächenschicht 17 der Gebäudewand 1. Die Oberflächenschicht 17 ist z. B. als zweilagiger Naßputz mit einem Grundputz 18 und einem Feinputz 19 auf dem Mauerwerk aufgebracht, wobei der äußere Schenkel 16 eine Abzugskante für ein Putzwerkzeug bereitstellt.

Ein von der Basis 13 der Profilleiste 9 rechtwinklig abstehender innerer Schenkel 20 bildet sowohl eine Anschlußeinrichtung der Profilleiste 9 für die Oberflächenschicht 17 der Gebäudewand 1 als auch einen Anschluß oder eine Anschlußfläche als Grundlage für die erste Verbindung 11, die z. B. mittels eines Klebebandes den Flachmaterialstreifen 10 am inneren Schenkel 20 dicht und fest anbringt. Die dichte Befestigung des Flachmaterialstreifens 10 an dem Fensterrahmen 6 über die zweite Verbindung 12 erfolgt mittels einer Klebemasse 21, die in einer Vertiefung oder Nut 22 an der der Gebäudewand 1 zugewandten Umfangsseite des Fensterrahmens 6 aufgenommen ist, so daß sich der Flachmaterialstreifen 10 in die Bauteilbefestigungsfuge 7 erstreckt. Damit erstreckt sich der entlang der Profilleiste 9 verlaufende Flachmaterialstreifen 10 in seiner Querrichtung auf der der Gebäudewand 1 zugewandten Seite der Profilleiste 9 und des Fensterrahmens 6 von der Profilleiste 9 zum Fensterrahmen 6, wobei er eine von dem Schaumklebeband 14 ausgefüllte Fuge 23 zwischen der Profilleiste 9 und dem Fensterrahmen 6 innenseitig bzw. gebäudewandseitig überbrückt und von der durch die Ausschäumung 8 gefüllten Bauteilbefestigungsfuge 7 bzw. von der Ausschäumung 8 selbst dicht abtrennt.

Die derart gebildete Abdichtungsanordnung verhindert ein Eindringen von Luft bzw. Wind und/oder Feuchtigkeit von außen durch die Fuge 23 zur Bauteilbefestigungsfuge 7 bzw. zum Grundputz 18 oder zur Gebäudewand 1 hin, falls das der Montage dienende Schaumklebeband 14 selbst oder seine Verklebung undicht sein sollte.

Zweckmäßigerweise ist die Abdichtungsanordnung am Fensterrahmen 6 vorgefertigt, indem der Flachmaterialstreifen 10 und/oder die Profilleiste 9 schon vor der Montage des Fensterrahmens 6 an der Gebäudewand 1 angebracht wird. Damit kann eine dichte und zuverlässige Verbindung des Flachmaterialstreifens 10 am Fensterrahmen 6 und an der Profilleiste 9 z. B. beim Fensterhersteller unter günstigen Umgebungs- und Produktionsbedingungen hergestellt werden, die unter Umständen am Montageort nicht gegeben sind.

Eine weitere Abdichtungsanordnung bildet eine dem Gebäudeinnenraum 5 zugeordnete Abdichtung der Befestigungsfuge des Fensterrahmens 6 und enthält eine Profilleiste 30 und einen mit dieser verbundenen Flachmaterialstreifen 31. Der Flachmaterialstreifen 31 ist mittels einer die innere Verbindung herstellende Klebeschicht 32 an einem dem Gebäudeinnenraum 5 benachbarten Randabschnitt 33 der Umfangsseite des Fensterrahmens 6 dicht angebracht, verläuft in seiner Querrichtung als umgebogene Falte in einer Nut 34 an der Umfangsseite des Fensterrahmens 6 in der Bauteilbefestigungsfuge 7 und erstreckt sich zwischen der Ausschäumung 8 der Bauteilbefestigungsfuge 7 und dem Fensterrahmen 6 wieder zurück und über die Innenseite des Fensterrahmens 6 hinaus zur Profilleiste 30, die als flaches Putzabschlußprofil gebildet ist. Der über den Fensterrahmen 6 hinausstehende Abschnitt des Flachmaterialstreifen 31 liegt auf einer Altputzschicht 35 auf und ist mittels einer Klebeschicht 36 mit einem eine Anschlußeinrichtung bildenden Einputzschenkel 37 der Profilleiste 30 verbunden. Die Profilleiste 30 ist in eine Spachtelschicht 38 abdichtend eingebettet, die zusammen mit der Altputzschicht 35 die innere Oberflächenschicht 40 der Gebäudewand 1 bildet, wobei Ausnehmungen 39 im Einputzschenkel 37 die Einbettung in der Spachtelschicht 38 verbessern. Bei der Montage wird die Profilleiste 9 mittels Spachtelmasse zunächst zumindest abschnittsweise in ihrer Längserstreckung mit der Oberfläche der Altputzschicht 35 verbunden und relativ zum Fensterrahmen 6 funktionsgerecht angeordnet. Nach Aushärtung der Spachtelmasse wird die Spachtelschicht 38 gemäß Fig. 1 erstellt. Der Flachmaterialstreifen 31 weist bevorzugt eine Antihaftschicht 41 (punktiert dargestellt) auf der der Ausschäumung 8 bzw. der Altputzschicht 35 zugewandten Seite mit Ausnahme des Bereichs der Verklebung am Fensterrahmen 6 auf. Da die Antihaftschicht 41 ein Anhaften des Flachmaterialstreifens 31 an einem Putz oder der Ausschäumung verhindert, wird dem Flachmaterialstreifen 31 eine Ausgleichsbewegung bei Relativbewegungen der Bauteile an der Abdichtungsanordnung ermöglicht, so daß ein Einreißen des Flachmaterialstreifens 31 verhindert wird und damit seine Abdichtungsfunktion langfristig gewährleistet ist.

Die Profilleiste 30 weist eine Dichtlippe 42 auf, die an der Innenseite des Fensterrahmens 6 flexibel aufliegt. Eine feste Verbindung der Profilleiste 30 mit dem Fensterrahmen 6, z. B. durch ein Schaumklebeband entsprechend der außenseitigen Profilleiste 9, ist nicht vorgesehen, könnte jedoch bedarfsweise auch ausgeführt sein.

Die Nut 34 kann eine beliebig geformte Vertiefung oder ein Absatz sein und ermöglicht eine weiche Umbiegung des Flachmaterialstreifens 31 in Form einer Falte ohne scharfe Faltkante und dient damit der Haltbarkeit des Flachmaterialstreifens 31.

Damit verhindert auch diese Abdichtungsanordnung ein Eindringen von Luft und/oder Feuchtigkeit von innen durch die von der Dichtlippe 42 abgedeckte Fuge 43 zur Bauteilbefestigungsfuge 7 bzw. zur Altputzschicht 35 oder zur Gebäudewand 1 hin, falls die Dichtlippe 42 keine ausreichende Abdichtung bereitstellen kann. Damit kann auch ein Eindringen von Wasserdampf behindert werden.

Diese Abdichtungsanordnung hat ihre Wirkung insbesondere im dem Innenraum zugeordneten Bereich der Befestigungsfuge, wobei über das Ende des Flachmaterialstreifens 31 hinaus Wasserdampf in die Altputzschicht 35 eindringen kann und dieser Vorgang bei Bedarf durch andere Maßnahmen behindert werden kann.

Bei den in den nachfolgenden Figuren dargestellten Abdichtungsanordnungen wird im wesentlichen auf Merkmale eingegangen, die sich von der Ausführungsform gemäß Fig. 1 unterscheiden.

Die in Fig. 2 dargestellte Abdichtungsanordnung enthält außenseitig eine Profilleiste 9, an der der Flachmaterialstreifen 10 mittels einer linienförmigen Verschweißung 44 dicht befestigt ist. Der Flachmaterialstreifen 10 ist am Fensterrahmen 6 mittels eines Schaumklebebandes 14 entsprechend Fig. 1 befestigt. Die innenseitige Profilleiste 30 ist ebenfalls mittels eines Schaumklebebandes 14 an der Innenseite des Fensterrahmens 6 befestigt und sie enthält ein Kompriband 45, das das Schaumklebeband 14 unter Vorspannung dicht gegen den Fensterrahmen 6 hält. Die Verbindung zwischen dem inneren Flachmaterialstreifen 31 und der inneren Profilleiste 30 erfolgt mittels einer Klebemasse 46. Die beiden Profilleisten 9 und 30 enthalten Anschlußeinrichtungen zur Gebäudeoberfläche hin entsprechend dem Ausführungsbeispiel gemäß Fig. 1.

Bei der in Fig. 3 dargestellten Abdichtungsanordnung ist die außenseitige Profilleiste 9 mittels einer Dichtmasse 47 gegenüber dem Fensterrahmen 6 montiert und abgedichtet. Der Flachmaterialstreifen 10 ist mittels einer linienförmigen Verschweißung 44 an der Profilleiste 9 befestigt und in einer doppelten Faltung in einem Aufnahmeraum 48 angeordnet, so daß er gegebenenfalls unbehindert Ausgleichsbewegungen ausführen kann. Der innere Flachmaterialstreifen 31 ist ein Weichkunststoffteil mit einer Verrastungseinrichtung 49 aus hartem Kunststoff, die mit einem Gegenstück 50 der Profilleiste 30 abdichtend zusammenwirkt. Die Verbindung des Flachmaterialstreifens 31 am Fensterrahmen 6 erfolgt mit einem doppelseitigen Schaumklebeband.

Fig. 4 zeigt eine Abdichtungsanordnung mit einer äußeren Profilleiste 9 und einer inneren Profilleiste 30 sowie nur einem Flachmaterialstreifen 10', der die beiden Profilleisten 9 und 30 gebäudewandseitig miteinander verbindet, elastisch dehnbar gebildet ist und eine einseitige Klebebeschichtung aufweisen kann zur Verklebung mittels Schaumklebebändern an den Profilleisten 9 und 30. Die innere Profilleiste 30 ist ein eingeputztes Putzabschlußprofil mit einer aufgesetzten Kunststoffkappe 51, die z. B. eine weiße Oberfläche aufweist.

Bei der in Fig. 6 gezeigten inneren Abdichtungsanordnung ist der Flachmaterialstreifen 31 mit dem inneren Schenkel 20 der Profilleiste 30 mittels einer Klebemasse 83 verbunden, die auch zum Einbetten einer Trockenbauplatte 62 verwendet werden kann. Der Flachmaterialstreifen 31 weist im Bereich seiner abdichtenden Verbindung mit dem Schenkel 20 der Profilleiste 30 Ausnehmungen 82 auf, die die Klebemasse 83 aufnehmen und dadurch die Verbindung verbessern.

Bei dem in Fig. 7 dargestellten Ausführungsbeispiel verbindet nur ein Flachmaterialstreifen 10' die äußere Profilleiste 9 mit der inneren Profilleiste 30. Die Gebäudewand 1 weist außenseitig einen Dämmstoff 52 eines Wärmedämmverbundsystems (WDVS) auf, der die Außenseite des Fensterrahmens 6 teilweise überdeckt. Der Flachmaterialstreifen 10' erstreckt sich durch einen Spalt 84, der zwischen dem Dämmstoff 52 und dem Fensterrahmen 6 gebildet ist, und ist z. B. mittels eines Schaumklebebandes 14 an der der Bauteilbefestigungsfuge 7 zugewandten Umfangsseite des Fensterrahmens 6 befestigt.

Bei dem in Fig. 12 dargestellten Ausführungsbeispiel ist der Flachmaterialstreifen 10 an der äußeren Profilleiste 9 mittels einer Klebemasse 21 abdichtend angeordnet (erste oder äußere Verbindung 11). Die Profilleiste 9 ist zur Einbauunterstützung über die Klebemasse 21 mittelbar mit dem Fensterrahmen 6 verbunden. Die starr eingeputzte Profilleiste 9 ist unter Bildung eines sehr geringen Spaltes an dem Fensterrahmen 6 angeordnet, so daß eine Bewegung des Fensterrahmens 6 zur Profilleiste 9 hin auf das Maß der Spaltes begrenzt und reduziert ist. Die innere zweite Verbindung 12 erfolgt mittels einer Klebemasse an dem Fensterrahmen 6.

Bei dem in Fig. 13 dargestellten Ausführungsbeispiel ist ein Holzfenster mit einem Fensterrahmen 6 und einem daran befestigten Zusatzelement in Form einer Aluminiumschale 59 dargestellt. Bei Ausdehnung der Aluminiumschale 59 bewegt sich diese in Richtung zur Gebäudewand 1. Der Flachmaterialabschnitt 10' besteht aus kompressiblem Material wie beispielsweise Schaumstoff und nimmt, im Gegensatz zu dem dahinterliegenden steifen Putzmaterial 18, auftretende Ausdehnungsbewegungen der Aluminiumschale 59 entsprechend seiner Dicke und Kompressibilität auf. Dadurch werden Schäden durch das sich ausdehnende Einbauteil 6 bei gleichbleibenden Maßen der Öffnung in der Gebäudewand 1 vermieden. Gleichzeitig verhindert der Flachmaterialabschnitt 10', dass beim Verputzen Anteile des Putzmaterials 18 hinter die Aluminiumschale 59 gelangen. Putzmaterial 18 in der Aluminiumschale 59 würde zu Zwängungen führen. Außerdem ist die Aluminiumschale 59 zum Schutz des Holzes des Fensterrahmens 6 vor Schäden durch Kondenswasser hinterlüftet. Die Fuge 23 wäre ohne den Flachmaterialstreifen 10' nicht mehr abgedichtet. Damit wäre die Fuge 23 nicht mehr luftdicht und das Putzmaterial 18 ohne schützenden Strukturputz bzw. Farbanstrich mit der Witterung verbunden. Schlagregen könnte in das Putzmaterial 18 und damit in die Fuge 23 eindringen und zu Schäden führen.

Bei dem in Fig. 15 dargestellten Ausführungsbeispiel ist wieder ein Holzfenster mit einem Fensterrahmen 6 und einer daran befestigten Aluminiumschale 59 dargestellt. Die Aluminiumschale 59 und ein Dämmstoff 52 eines WDVS bilden einen Hohlraum 85. Darin ist ein Teil des Flachmaterialstreifens 10' mit Faltenbildung angeordnet, wodurch die Möglichkeit der Bewegungsaufnahme verbessert wird. Für die Herstellung einer derartigen Abdichtungsanordnung wird der Flachmaterialstreifen 10' für verschiedene Hersteller von Einbauteilen 6 und Kombinationen der Einbauteile 6 mit Zusatzelementen 59 in verschieden breiten Varianten bereitgestellt. Durch diesen Hohl- oder Stauraum 85 kann die Zahl der erforderlichen unterschiedlichen Breiten des Flachmaterialstreifens 10' reduziert werden, wodurch Kosten gespart werden.

Bei der in Fig. 19 dargestellten äußeren Abdichtungsanordnung sind zwei Flachmaterialstreifen 10 und 10a vorgesehen, die über eine Klebeschicht 11a dicht miteinander verbunden sind.

Fig. 25 zeigt eine Abdichtungsanordnung bei einem Wärmedämmverbundsystem (WDVS), wobei ein insbesondere spröder starrer Dämmstoff 52 mit einer Spachtelschicht 53 versehen ist. Eine Rolladenführungsschiene 54 ist als Zusatzelement an dem Fensterrahmen 6 befestigt. An der Rolladenführungsschiene 54 ist eine einteilige Profilleiste 9 befestigt. Der als Schaumband gebildete Flachmaterialstreifen 10 ist einerseits an der Profilleiste 9 und andererseits an dem Fensterrahmen 6 mittels einer Klebeschicht 11' dicht verbunden. Der Dämmstoff 52 des WDVS kann elastisch sein wie z. B. Polystyrolschaum oder er ist starr wie z. B. eine Mineralschaumplatte.

Fig. 26 zeigt eine Abdichtungsanordnung, bei der die innere Profilleiste 30 auf einer Putzschicht 55 angeordnet ist und mittels eines eine Fliese 56 haltenden Fliesenklebers 57 befestigt ist. Fugenfüllmaterial 58 schließt die Fuge zur Fliese 56. Der Flachmaterialstreifen 31 ist an die Profilleiste 30 anextrudiert.

Die Fig. 30 zeigt eine Abdichtungsanordnung, bei der auf dem Fensterrahmen 6 als Zusatzelement eine Aluschale 59 sowie eine Rolladenführungsschiene 54 befestigt ist. Gebäudewandseitig sind an den Zusatzelementen Hohlräume 60 und 61 gebildet, in die Wasser eindringen kann. Der Flachmaterialstreifen 10 erstreckt sich von der an eine Trockenbauplatte 62 angrenzende äußere Profilleiste 9 entlang dieser Hohlräume 60 und 61 sowie innerer Wandbauteile 63 bis zu dem Fensterrahmen 6, an dem er mittels eines Schaumklebebandes 14 dicht angebracht ist.

Fig. 31 zeigt außenseitig eine der Fig. 30 vergleichbare Abdichtungsanordnung, wobei an der Rolladenführungsschiene 54 gebäudewandseitig Stege 64 hervorstehen, die bei zur Gebäudewand 1 gerichteter Relativbewegung der Rolladenführungsschiene 54 in den als vergleichsweise dickes Schaumband gebildeten Flachmaterialstreifen 10 elastisch eindringen kann, ohne ihn zu beschädigen. Seine Dichtfunktion bleibt somit erhalten. Die innenseitige Profilleiste 30 wird von einer eine Oberflächenschicht darstellende Blechverkleidung 65 gebildet. Der innere Flachmaterialstreifen 31 ist ein insbesondere elastischer Kunststoffstreifen, der sowohl an den Fensterrahmen 6 wie auch an die Blechverkleidung 65 geklebt ist.

Fig. 32 zeigt eine innere Profilleiste 30, bei der ein Flachmaterialstreifen 31 gebäudewandseitig hinter der Profilleiste 30 gefaltet ist und dann zwischen dem Schaumklebeband 14 und dem Einbauteil 6 angeordnet ist. Die Profilleiste 30 ist zur Einbauunterstützung auf diesen Abschnitt des Flachmaterialstreifens 31 mittels des Schaumklebebandes 14 geklebt. Bei Dehnungsbewegungen löst sich die Klebeverbindung zwischen dem Schaumklebeband 14 und der Profilleiste 30, da sie schwächer klebend ausgebildet ist als die Verbindung des Flachmaterialstreifens 31 mit dem Einbauteil 6. Dadurch bleibt die Abdichtung der Fuge 43 gesichert.

Fig. 33 zeigt eine innere Profilleiste 30 mit einem innenseitigen Schenkel 66. Der Flachmaterialstreifen 31 ist zwischen dem Schenkel 66 der Profilleiste 30 und einem inneren Einputzschenkel 20 dicht festgeklemmt.

Eine Abdichtungsanordnung an einem Fensterblech 67 zeigen die Fig. 35 bis 38. Der äußere Flachmaterialstreifen 10 ist (siehe Fig. 35) einerseits an der Profilleiste 9 und andererseits an der Unterseite des Fensterblechs 67 angeklebt. Das Fensterblech 67 ist über einen zwischengelegten Dichtstreifen 68 am Fensterrahmen 6 angeschraubt. Die innenseitige Abdichtungsanordnung ist am Ende des Fensterbretts 69 über einen einmal gefalteten Flachmaterialstreifen 31 gebildet, der an der inneren Profilleiste 30 anextrudiert ist.

Fig. 39 zeigt eine Abdichtungsanordnung an einem Rollokasten 70, aus dem ein Rollo 71 (schematisch dargestellt) absenkbar ist. Der Rollokasten 70 ist nicht witterungsdicht, so daß die Abdichtung die gesamte Rückseite des Rollokastens abdichten muß. Dazu verläuft der äußere Flachmaterialstreifen 10 von der äußeren Profilleiste 9 entlang der Rückseite des Rollokastens 70 zum Fensterrahmen 6, an dem der Flachmaterialstreifen 10 mittels der Klebung 12' dicht angebracht ist.

Eine Abwandlung zeigt Fig. 40, bei der der Rollokasten 70 witterungsdicht ist, so daß der äußere Flachmaterialstreifen 10 die Profilleiste 9 mit einem benachbarten Abschnitt des Rollokastens 70 dicht verbindet. Ein Kompriband 72 stellt eine dichte Verbindung zwischen dem Rollokasten 70 und dem Fensterrahmen 6 her.

Fig. 41 zeigt eine Abdichtung an einem Fensterblech 67, an dem ein Bordstück 73 über zwei Schenkel 74 mit Dichtmasse 75 dicht befestigt ist. Der äußere Flachmaterialstreifen 10 verbindet die Profilleiste 9 mit der Rückseite des Bordstücks 73. Bei der Abwandlung gemäß Fig. 42 ist das Bordstück 73 auf das Fensterblech 67 nur aufgeschoben, so daß der äußere Flachmaterialstreifen 10 die Profilleiste 9 mit der Unterseite des Fensterblechs 67 dicht verbinden muß.

Weitere Ausführungsbeispiele für Abdichtungsanordnungen zeigen die Fig. 43 bis 45. Hierbei ist die äußere Profilleiste 9 (siehe Fig. 43) ohne Anschlußeinrichtung zur Einbettung in eine Oberflächenschicht gebildet, da sie über eine Lippe 76 auf einer Spachtelschicht 77 aufliegt. Die Anschlusseinrichtung wird hier von dem der Spachtelschicht 77 gegenüberliegenden Schenkel 16 der Profilleiste 9 gebildet. Der äußere Flachmaterialstreifen 10 ist einerseits in einer ersten Verbindung 11 mittels einer Dichtmasse 78 fest an der Profilleiste 9 verankert, die beispielsweise auch mittels der Dichtmasse 78 mit der Spachtelschicht 77 abdichtend verbunden ist. Andererseits ist der Flachmaterialstreifen 10 nach mehrfacher Faltung mit dem Fensterrahmen 6 in einerzweiten Verbindung 12 dicht klebend verbunden. Mittels einer Klebeschicht ist die Profilleiste 9 zur Montageunterstützung am Fensterrahmen 6 gehalten. Der äußere Abschnitt des inneren Flachmaterialstreifens 31 ist an der Profilleiste 30 mittels eines Klebebandes 36 oder eines Schaumklebebandes (nicht dargestellt) verklebt, die wiederum mittels einer Dichtmasse 79 an der Oberfläche 80 der Gebäudewand 1 festgelegt ist. Sowohl Klebebänder als auch Schaumklebebänder und auch Klebemassen sind zur Festlegung des Flachmaterialabschnitts 31 an der Profilleiste 30 gut geeignet. Bei dieser Lösung kann auf eine kostenaufwendige Vorbehandlung des Untergrunds verzichtet werden. Ein spezieller Haftspachtelauftrag oder eine Primerung wegen des Feuchtegehalts entfällt, da eine Profilleiste anstelle eines zu verputzenden bandartigen Verbindungselements zur abdichtenden Verbindung mit der Gebäudeoberfläche 1 angeordnet ist.

Bei der äußeren Abdichtungsanordnung der Fig. 44 enthält die Profilleiste 9 einen inneren Hohlbereich, der mit Klebe- oder Dichtmasse 78 gefüllt ist und die Profilleiste 9 an einer Altputzschicht dichtend befestigt sowie den Flachmaterialstreifen 10, der einen gelochten Befestigungsabschnitt 81 aufweist, an der Profilleiste 9 fixiert und dicht befestigt. Eine innenseitig geriffelte Struktur der Profilleiste 9 unterstützt die innige Verbindung mit der Klebe- oder Dichtmasse 78. Auch die innere Profilleiste 30 ist an der Oberfläche 80 der Gebäudewand 1 mittels einer Klebemasse 79 befestigt, die auch den gelochten Abschnitt des inneren Flachmaterialstreifens 31 an der Profilleiste 30 dicht festlegt. Mittels eines Schaumklebebandes 14 ist die Profilleiste 30 zur Montageunterstützung am Fensterrahmen 6 gehalten.

Bei dem in Fig. 46 dargestellten Ausführungsbeispiel einer umlaufend ausgeführten Abdichtungsanordnung ist ein Einbauteil 6, z. B. ein Holzrahmen eines Holzfensters, in einer Leibung einer Gebäudewand (nicht dargestellt) z. B. entsprechend der Fig. 1 befestigt. Eine zum Außenraum hin angeordnete Profilleiste 9 ist am Einbauteil 6 außenseitig mittels einer Klebeschicht oder einem Schaumklebeband 14 befestigt, wobei entsprechend der rechteckigen oder quadratischen Form des Holzfensters bzw. des Rahmens ein Stück der Profilleiste 9 an dem aufgeschnitten dargestellten senkrechten Abschnitt 6' oder Rahmenteil des Einbauteils 6 und ein weiteres Stück der Profilleiste 9 an dem waagrechten Abschnitt 6" oder Rahmenteil des Einbauteils 6 befestigt ist (selbstverständlich ist auch zumindest an dem nicht dargestellten gegenüberliegenden senkrechten Abschnitt eine Profilleiste angebracht). Dabei stoßen an den Außenecken 6a des Rahmens bzw. Einbauteils 6 die einzelnen Profilleisten 9 stumpf aneinander oder sie sind auf Gehrung geschnitten. Dadurch entsteht jeweils eine Unterbrechung, die eine Undichtigkeit bewirkt. Um auch die Eckbereiche dauerhaft abzudichten, ist der Flachmaterialstreifen 10 am gesamten Einbauteil 6 bzw. Rahmen des Holzfensters in einem Stück über die Außenecken 6a umlaufend angebracht. Der Flachmaterialstreifen 10 ist in schon beschriebener Weise mit einer ersten Verbindung 11 dicht an der Profilleiste 9 und mit einer zweiten Verbindung 12 dicht an der der Gebäudewand zugewandten Seite des Einbauteils 6 befestigt und überdeckt somit die Fuge 23 zwischen der Profilleiste 9 und dem Einbauteil 6. Eine entsprechende Abdichtungsanordnung mit einem umlaufenden Flachmaterialstreifen 10 kann auch an der dem Innenraum zugewandten Seite des Einbauteils bzw. Holzrahmens gebildet sein.

Grundsätzlich kann sich bei den dargestellten Abdichtungsanordnungen der Flachmaterialstreifen, da er flexibel und elastisch ist, unterschiedlichen Formen und Bauhöhen von verschiedenen Zusatzelementen des Fensterrahmens anpassen.

Zur Fixierung bei der Verarbeitung kann die jeweilige Profilleiste bei einigen der Abdichtungsanordnungen mittels eines Schaumklebebandes am Bauteil bzw. einer Blende aufgeklebt werden. Diese Verklebung kann die Abdichtung der Fuge zusätzlich unterstützen, ist jedoch für die Funktion der Abdichtung nicht erforderlich.

Die Figuren 1 bis 40 stellen jeweils zwei Abdichtungsanordnungen dar. Zur Vereinfachung wird für die nachstehenden kurzen Erläuterungen mit dem Zusatz A hinter der Figurennummer die raumaußenseitige Abdichtungsanordnung und mit dem Zusatz I die rauminnenseitige Abdichtungsanordnung bezeichnet.

Bei den Figuren 3A, 4A, 6A, 111, 121, 13A, 131, 14A, 151, 171, 19A, 201, 21A, 21I, 23A, 24I, 27I, 30A, 31A, 39I und 41 ist ein starres und im wesentlichen nicht komprimierbares Material wie z. B. Putz oder Spachtel zwischen dem Einbauteil und dem Mauerwerk angeordnet. Kompressibles Material wie z. B. Schaumkunststoff und/oder Wellen- und/oder Faltenbildung und/oder Hohlraumbildung stellen hier eine Kompressionsstrecke her. Diese Techniken sind allgemein gut geeignet, die 3-dimensionale Bewegungsfähigkeit und damit Dehnungsfähigkeit der vorgeschlagenen biegeschlaffen Flachmaterialstreifen zu erhöhen. Das gilt auch für die räumliche Nähe weiterer starrer Produkte, insbesondere starre Dämmschichten bei WDVS wie z. B. Mineralschaum, die, zumindest teilweise, eine unterschiedliche Bewegung aufweisen.

Bei den Figuren 11, 10A, 10I, 11A, 19A, 21A, 21I, 23I, 24I, 26A, 29A, 29I, 30A, 30I, 31I, 35A, 36I, 371 und 391 ist der Flachmaterialstreifen ganz oder teilweise mit einer abweisenden Beschichtung versehen, die eine feste Verbindung zwischen dem Putz und/oder der Spachtelmasse und/oder dem Füllmaterial der Fuge 5 verhindert. Das kann auch durch mehrlagige Flachmaterialstreifen hergestellt werden. Diese Techniken wirken wie eine Trennlage oder ein Gleitlager und stellen so die Beweglichkeit und damit die 3-dimensionale Bewegungsfähigkeit bzw. die Dehnungsfähigkeit der vorgeschlagenen biegeschlaffen Flachmaterialstreifen gegenüber vergleichsweise starren Materialien sicher.

Mit dieser Technik können gleichzeitig und/oder getrennt voneinander für den Flachmaterialstreifen auch gewünschte Eigenschaften wie Schlagregendichtheit und/oder Luftdichtheit bzw. Winddichtheit und/oder normgerecht diffusionsoffen oder sehr diffusionsfähig oder diffusionsfähig oder kaum diffusionsfähig oder normgerecht diffusionsdicht hergestellt werden. In der Fig. 6I ist beispielsweise eine Beschichtung auf den Flachmaterialstreifen aufgebracht, die eine rauminnenseitig normgerechte Dampfdiffusionsdichtheit bedingt. In der Fig. 28A ist beispielsweise eine Beschichtung auf den Flachmaterialstreifen aufgebracht, die eine raumaußenseitig normgerechte Schlagregendichtheit bedingt. Beides gleichzeitig ist beispielsweise bei der Figur 21I ,23I, 24I, 29A, 29I dargestellt.

### Bezugszeichenliste

- 1: Gebäudewand
- 2: Leibung
- 3: Bauteil
- 4: Gebäudeaußenraum
- 5: Gebäudeinnenraum
- 6: Fensterrahmen
- 7: Bauteilbefestigungsfuge
- 8: Ausschäumung
- 9: Profilleiste
- 10: Flachmaterialstreifen
- 11: erste Verbindung
- 12: zweite Verbindung
- 13: Basis
- 14: Schaumklebeband
- 15: Dichtlippe
- 16: Anschlußeinrichtung bzw. äußerer Schenkel
- 17: Oberflächenschicht
- 18: Grundputz
- 19: Feinputz
- 20: innerer Schenkel
- 21: Klebemasse
- 22: Nut
- 23: Fuge
- 30: Profilleiste
- 31: Flachmaterialstreifen
- 32: Klebeschicht
- 33: Randabschnitt
- 34: Nut
- 35: Altputzschicht
- 36: Klebeschicht
- 37: Einputzschenkel
- 38: Spachtelschicht
- 39: Ausnehmung
- 40: Oberflächenschicht
- 41: Antihaftschicht
- 42: Dichtlippe
- 43: Fuge
- 44: Verschweißung
- 45: Kompriband
- 46: Klebemasse
- 47: Dichtmasse
- 48: Aufnahmeraum
- 49: Verrastungseinrichtung
- 50: Gegenstück
- 51: Kunststoffkappe
- 52: Dämmstoff
- 53: Spachtelschicht
- 54: Rolladenführungsschiene
- 55: Putzschicht
- 56: Fliese
- 57: Fliesenkleber
- 58: Fugenfüllmaterial
- 59: Aluschale
- 60: Hohlraum
- 61: Hohlraum
- 62: Trockenbauplatte
- 63: Wandbauteil
- 64: Steg
- 65: Blechverkleidung
- 66: Schenkel
- 67: Fensterblech
- 68: Dichtstreifen
- 69: Fensterbrett
- 70: Rollokasten
- 71: Rollo
- 72: Kompriband
- 73: Bordstück
- 74: Schenkel
- 75: Dichtmasse
- 76: Lippe
- 77: Spachtelschicht
- 78: Dichtmasse
- 79: Dichtmasse
- 80: Oberfläche
- 81: Befestigungsabschnitt
- 82: Ausnehmung
- 83: Klebemasse
- 84: Spalt
- 85: Hohlraum

## Patentansprüche

1. Abdichtungsanordnung an einem an einer Gebäudewand (1) anbringbaren oder angebrachten Einbauteil (6), insbesondere einem Tür- oder Fensterrahmenteil,
mit einer Profilleiste (9, 30), die dem Einbauteil (6) zugeordnet ist, und
mit einem abdichtenden Flachmaterialstreifen (10, 10', 31), der sich von der Profilleiste (9, 30) über zumindest eine Fuge (23, 43) zwischen der Profilleiste (9, 30) und dem Einbauteil (6) zu dem Einbauteil (6) erstreckt und an der Profilleiste (9, 30) und dem Einbauteil (6) abdichtend angeordnet ist.

2. Abdichtungsanordnung nach Anspruch 1,
**dadurch gekennzeichnet, daß** die Profilleiste (9, 30) eine Anschlußeinrichtung (16, 20) für eine Oberflächenschicht (17) der Gebäudewand (1) enthält und die Anschlußeinrichtung (16, 20) insbesondere in die Oberflächenschicht (17) einzubetten oder eingebettet ist.

3. Abdichtungsanordnung nach Anspruch 1 oder 2,
**dadurch gekennzeichnet, daß** die Profilleiste (9, 30) eine Anschlußeinrichtung für eine Verbindung mit der Oberfläche der Gebäudewand aufweist und die Verbindung mit der Oberfläche insbesondere eine Verschraubung oder Verklebung ist.

4. Abdichtungsanordnung nach Anspruch 2 oder 3,
**dadurch gekennzeichnet, daß** die Profilleiste (9, 30) mittels der Anschlußeinrichtung abdichtend mit der Gebäudewand (1), insbesondere mit der Oberflächenschicht oder der Oberfläche der Gebäudewand (1) verbunden ist.

5. Abdichtungsanordnung nach einem der Ansprüche 1 bis 4,
**dadurch gekennzeichnet, daß** der Flachmaterialstreifen (10, 10', 31) mit voneinander in Querrichtung beabstandeten Abschnitten und insbesondere mit seinen beiden bezüglich seiner Längserstreckung sich gegenüberliegenden Seitenrandabschnitten am Einbauteil (6) bzw. an der Profilleiste (9, 30) angeordnet ist.

6. Abdichtungsanordnung nach einem der Ansprüche 1 bis 5,
**dadurch gekennzeichnet, daß** sich der Flachmaterialstreifen (10, 10', 31) gebäudewandseitig von der Profilleiste (9, 30) zum Einbauteil (6) erstreckt.

7. Abdichtungsanordnung nach einem der Ansprüche 1 bis 6,
**dadurch gekennzeichnet, daß** der Flachmaterialstreifen (10, 10', 31) mittels einer Verbindungseinrichtung an der Profilleiste (9, 30) angebracht ist oder mit dieser einstückig gebildet ist und/oder mittels einer Verbindungseinrichtung an dem Einbauteil (6) angebracht ist oder mit diesem einstückig gebildet ist.

8. Abdichtungsanordnung nach einem der Ansprüche 1 bis 7,
**dadurch gekennzeichnet, daß** die Profilleiste (9, 30) an einer Innen- oder Außenseite des Einbauteils (6) oder eines Zusatzelements (59) des Einbauteils (6) angeordnet oder angebracht ist und der Flachmaterialstreifen (10, 10', 31) an einem einer Bauteilbefestigungsfuge zugewandten Abschnitt des Einbauteils (6) oder eines Zusatzelements (59) des Einbauteils (6) anliegt oder angebracht ist.

9. Abdichtungsanordnung nach einem der Ansprüche 1 bis 8,
**dadurch gekennzeichnet, daß** die Profilleiste (9, 30) mittels einer Verbindungseinrichtung, insbesondere einem Schaumklebeband (14), an dem Einbauteil (6) befestigt ist und der Flachmaterialstreifen (10, 10', 31) die Fuge (23) innenseitig hinter der Verbindungseinrichtung bzw. dem Schaumklebeband abdeckt.

10. Abdichtungsanordnung nach einem der Ansprüche 1 bis 9,
**dadurch gekennzeichnet, daß** der Flachmaterialstreifen (10, 10', 31) in Einbaulage mit Bewegungsfreiheit für Ausgleichsbewegungen angeordnet ist und/oder ein Ausgleichsraum (85) vorgesehen ist, in dem zumindest ein Abschnitt des Flachmaterialstreifens (10, 10', 31) für eine Ausgleichsbewegung frei bewegbar aufgenommen ist.

11. Abdichtungsanordnung nach einem der Ansprüche 1 bis 10,
**dadurch gekennzeichnet, daß** der Flachmaterialstreifen (10, 10', 31) auf Seiten des Einbauteils (6, 59) mehrere Fugen überbrückt.

12. Abdichtungsanordnung nach einem der Ansprüche 1 bis 11,
**dadurch gekennzeichnet, daß** der Flachmaterialstreifen (10, 10', 31) auf der der Gebäudewand (1) zugewandten Seite eine haftvermindernde oder nichthaftende Schicht oder Oberfläche aufweist.

13. Abdichtungsanordnung nach einem der Ansprüche 1 bis 12,
**dadurch gekennzeichnet, daß** am Einbauteil (6) in Zuordnung zu der Befestigungsfuge eine innenseitige Abdichtungsanordnung und eine außenseitige Abdichtungsanordnung vorgesehen ist, die einen gemeinsamen Flachmaterialstreifen (10') oder jeweils eigene, gleichartige oder unterschiedliche Flachmaterialstreifen (10, 31) enthalten.

14. Abdichtungsanordnung nach einem der Ansprüche 1 bis 13,
**dadurch gekennzeichnet, daß** die Bauteilbefestigungsfuge (7) zumindest teilweise mit einem insbesondere wärmedämmenden Füllmaterial (8) gefüllt ist und der Flachmaterialstreifen (10, 10', 31) zumindest teilweise an dem Füllmaterial (8) anliegt, insbesondere von dem Füllmaterial (8) an einen Anlageabschnitt des Einbauteils (6) angedrückt ist.

15. Abdichtungsanordnung nach einem der Ansprüche 1 bis 14,
**dadurch gekennzeichnet, daß** die Breite des Flachmaterialstreifens (10, 10', 31) zumindest 8 mm, bevorzugt mindestens 12 mm oder mindestens 20 mm und insbesondere mindestens 40 oder 100 mm beträgt.

16. Abdichtungsanordnung nach einem der Ansprüche 1 bis 15,
**dadurch gekennzeichnet, daß** der Flachmaterialstreifen (10, 10', 31) über eine Verbindungsstelle oder einen Eckbereich (6a) zweier winklig angeordneter Schenkel des Einbauteils (6) unterbrechungsfrei abdichtend verläuft.

17. Profilleiste mit einem Flachmaterialstreifen zum Herstellen einer Abdichtungsanordnung an einem an einer Gebäudewand anbringbaren Einbauteil, insbesondere einem Tür- oder Fensterrahmenteil,
**dadurch gekennzeichnet,**
**daß** der Flachmaterialstreifen (10, 10', 31) aus einem abdichtenden Material hergestellt ist und/oder quer zu seiner Längsrichtung zumindest abschnittsweise biegeweich ist und/oder quer zu seiner Längsrichtung abschnittsweise eine Anschlußeinrichtung zum abdichtenden Festlegen an dem Einbauteil (6) aufweist.

18. Profilleiste nach Anspruch 17,
**dadurch gekennzeichnet, daß** der Flachmaterialstreifen (10, 10', 31) aus zumindest zwei Materiallagen aufgebaut ist, die sich aufgrund von Scherkraftbelastungen des Flachmaterialstreifens (10, 10',31) voneinander lösen können und/oder der Flachmaterialstreifen (10, 10', 31) in seinen nicht zu verklebenden Bereichen eine nichthaftende Oberfläche aufweist.

19. Profilleiste nach Anspruch 17 oder 18,
**dadurch gekennzeichnet, daß** der Flachmaterialstreifen (10, 10', 31) im Bereich seiner abdichtenden Verbindung mit der Profilleiste (9, 30) Ausnehmungen (82) aufweist bzw. gelocht ist.

20. Profilleiste nach einem der Ansprüche 17 bis 19,
**dadurch gekennzeichnet, daß** die Anschlußeinrichtung des Flachmaterialstreifens (10, 10', 31) ein Klebeband, ein Schaumklebeband oder eine Verrastungseinrichtung (14, 49) ist.

21. Verfahren zum Herstellen einer Abdichtungsanordnung eines an einer Gebäudewand anbringbaren Einbauteils, insbesondere eines Tür- oder Fensterrahmenteils, wobei
ein abdichtender Flachmaterialstreifen (10, 10', 31) mit einem Streifenabschnitt an einem einer Fuge (23, 43) bzw. Befestigungsfuge (7) zugeordneten Bereich des Einbauteils (6) dicht befestigt wird und mit einem in Querrichtung des Flachmaterials beabstandeten Streifenabschnitt in einer Dichtposition angeordnet wird, in der er entweder zum Verbinden mit einer anzubringenden Profilleiste (9, 30) vorbereitet ist oder mit einer an einer Außenseite oder einer Innenseite des Einbauteils (6) in Dichtstellung angeordneten Profilleiste (9, 30) verbunden ist.

22. Verfahren nach Anspruch 21,
**dadurch gekennzeichnet, daß** die Profilleiste zur abdichtenden Festlegung an der Oberfläche oder in der Oberflächenschicht der Gebäudewand festgelegt wird.
